# EUROPÄISCHE PATENTSCHRIFT

(11) **EP 0 222 194 B1**
(45) Veröffentlichungstag und Bekanntmachung des Hinweises auf die Patenterteilung: **30.10.1991**
(21) Anmeldenummer: 86114267.7
(22) Anmeldetag: 15.10.1986
(51) Int. Cl.: G08B 13/08, G08B 13/22

(54) **Scharf-/Unscharf-Schalteinrichtung für eine Einbruchmeldeanlage**
Trigger/untrigger switching device for an intrusion alarm system
Dispositif pour armer et désarmer une installation de signalisation d'intrusion

(30) Priorität: 18.10.1985 DE 3537213
(43) Veröffentlichungstag der Anmeldung: 20.05.1987
(73) Patentinhaber: SIEMENS AKTIENGESELLSCHAFT, 80333 München (DE)
(72) Erfinder: Schreyer, Karlheinz, Ing. grad., D-8190 Wolfratshausen (DE)

(56) Entgegenhaltungen:
- DE-C- 433 321
- FR-A- 2 439 861
- US-A- 3 846 782

## Beschreibung

Die Erfindung bezieht sich auf eine Scharf-/Unscharf-Schalteinrichtung für eine Einbruchmeldeanlage gemäß dem Oberbegriff des Anspruchs 1.

Einbruchmeldeanlagen sichern Räume oder Gebäude gegen unbefugtes Eindringen ab, d.h. wenn eine unbefugte Person in den abgesicherten Raum eindringt, muß ein Alarm ausgelöst werden. Die Zugangstür, die beim Verlassen eines Raumes oder eines Gebäudes zuletzt abgeschlossen wird, weist ein Blockschloß auf, mit dem die Einbruchmeldeanlage zwangsläufig scharfgeschaltet wird. Die Einbruchmeldeanlage darf und kann nur scharfgeschaltet werden, wenn alle Teile der Anlage in Ruhe sind. Diese Zwangsläufigkeit bewirkt, daß im Falle einer gesicherten Tür oder eines gesicherten Fensters, das nicht ordnungsgemäß verschlossen ist, die Anlage nicht scharfgeschaltet werden kann, dies wird mechanisch verhindert, d.h., mit dem Blockschloß kann die Anlage nicht scharfgeschaltet werden, solange nicht die Anlage in die notwendige Schließbereitschaft gebracht wird. Derartige Blockschlösser werden mit einem Schlüssel betätigt und sind direkt in der Zugangstür des zu schützenden Raumes oder Bereiches angeordnet. Sie sind zusätzlich zu einem im Türblatt der Zugangstür angeordneten Türschloß montiert, das im allgemeinen zur mechanischen Sicherung der Tür erst geschlossen sein muß. Dies kann auch überwacht werden. Ein derartiges Blockschloß ist aus der FR-A-2 439 861 bzw. der entsprechenden deutschen Offenlegungsschrift DE-A-2 942 085 bekannt. Dort ist ein Sicherheitsblockschloß für eine Alarmanlage beschrieben, welches einen Sperriegel aufweist, der in Abhängigkeit von seiner Lage einen oder mehrere elektrische Kontakte betätigt. Mit einer magnetisch betätigten Sperrvorrichtung kann die Weiterbewegung des Riegels verhindert werden, wobei sämtliche Vorrichtungen im Sicherheitsblockschloß eines Türblatts angeordnet sind.

Aus der US-A-3 846 782 ist eine Scharf-/Unscharf-Schalteinrichtung mit einer geistigen Schalteinrichtung bekannt. Derartige Einrichtungen sind bei Einbruchmeldeanlagen üblich. Dieses bekannte Einbruchmeldesystem beschreibt jedoch kein Blockschloß, welches, wie in Einbruchmeldeanlagen erforderlich, eine zwangsläufige Scharf-/Unscharfschaltung bewirkt.

Die Montage des Blockschlosses unmittelbar im Türblatt der Zugangstür hat jedoch den Nachteil, daß dieses Blockschloß sich im unmittelbaren Zugriffsbereich eines Einbrechers befindet. Um Manipulationen daran zu verhindern und eine Überlistung der Einbruchmeldeanlage nicht zu ermöglichen, wird ein erheblicher Aufwand um das Blockschloß betrieben, so daß das Blockschloß allein schon sehr kostenintensiv im Vergleich zu einer einfachen Einbruchmeldeanlage ist. Zudem ist in jedem Fall auch noch eine Verbindungsleitung vom Türblatt zum Türrahmen bzw. dem Mauerwerk notwendig, um das Blockschloß mit der Zentrale zu verbinden. Auch hier ist eine Angriffsmöglichkeit gegeben. Zudem ist der Einbau des zusätzlichen Blockschlosses in das Türblatt und das Herausführen der erforderlichen Kabel sehr arbeitsintensiv und damit weiterhin kostensteigernd.

Es ist daher Aufgabe der Erfindung, obengenannte Nachteile zu vermeiden und ein Blockschloß einer eingangs beschriebenen Einbruchmeldeanlage so auszubilden und anzuordnen, daß kein zusätzlicher Schloß- und Kabeleinbau in einem Türblatt erforderlich ist.

Diese Aufgabe wird bei einer eingangs beschriebenen Scharf-/Unscharf-Schalteinrichtung mit den kennzeichnenden Merkmalen des Anspruchs 1 gelöst.

Zweckmäßigerweise ist die elektromechanische Sperrvorrichtung und der Riegelschalter im Türrahmen hinter dem Schließblech oder innerhalb des Schließkastens der zu sichernden Zugangstür angeordnet und elektrisch mit der Meldezentrale verbunden. Die geistige Schließeinrichtung, die zweckmäßigerweise neben der Zugangstür angebracht ist, weist eine Eingabevorrichtung auf, die beispielsweise aus einer Tastatur oder von einem Mikrofon gebildet sein kann und mit der Zentrale verbunden ist, in der die eigentliche Auswerteeinrichtung für die geistige Schalteinrichtung angeordnet ist.

Ein derartig ausgebildetes Blockschloß hat folgende Vorteile. Es ist kein zusätzliches Schloß und auch keine Kabelführung im bzw. am Türblatt erforderlich, denn die notwendigen Einrichtungen sind im Türrahmen angeordnet. Dadurch ergibt sich neben einer höheren Funktionssicherheit ein geringerer Ansatzpunkt für Manipulationen, d.h. die Störsicherheit ist erhöht. Es entfällt ferner ein zusätzlicher Schlüssel für das Blockschloß.

Das erfindungsgemäße Blockschloß ist dabei so ausgebildet, daß die elektromechanische Sperrvorrichtung die Bewegung des Riegels des Türschlosses in Abhängigkeit von der Schließbereitschaft bzw. der Unscharf-Schaltfreigabe der Einbruchmeldeanlage freigibt oder verhindert, wobei der Riegelschalter durch den ausgefahrenen Riegel betätigt wird. Ist keine Schließbereitschaft gegeben, so wird durch die elektromechanische Sperrvorrichtung das Verriegeln der Tür verhindert. Nur wenn die Einbruchmeldeanlage in Ruhe ist, kann die Tür mit dem Riegelschloß, im allgemeinen mit einem Schlüssel betätigt, verriegelt und gleichzeitig scharfgeschaltet werden. Dabei kann mit dem Riegelschalter festgestellt werden, daß die Tür verschlossen ist, und es kann gleichzeitig damit die Scharfschaltung bewirkt werden.

Zweckmäßigerweise wird die Unscharfschaltung mit der geistigen Schalteinrichtung vorgenommen, indem zur Unscharfschaltung ein bestimmter Code eingegeben wird. Es kann aber auch die Scharfschaltung in Abhängigkeit von einem richtig eingegebenen Code erfolgen. Dies kann die Sicherheit einer Einbruchmeldeanlage erhöhen und hat den Vorteil, daß nicht vesehentlich die Anlage mit dem Abschließen der Tür schon scharfgeschaltet wird.

Eine Unscharfschaltung lediglich mit dem Entriegeln der Tür durch Aufschließen des Riegelschlosses ist auch möglich, verringert aber die Sicherheit bei der Einbruchmeldeanlage.

Die Überwachung und Steuerung des erfindungsgemäßen Blockschlosses erfolgt in der Meldezentrale, die in Abhängigkeit von einer Schließbereitschaft oder Unscharfschaltung und in Abhängigkeit von der über die Eingabevorrichtung eingegebenen Code das Blockschloß steuert.

Anhand der Zeichnung wird die Erfindung erläutert. Dabei zeigt
Fig. 1 ein Blockschaltbild und
Fig. 2 schematisch eine Prinzipdarstellung.

In Fig. 1 sind an der Meldezentrale MZ eine oder mehrere Meldelinien ML1 ... MLᵢ angeschlossen. Neben den üblichen Auswerte- und Überwachungseinrichtungen ist in der Meldezentrale MZ für die geistige Schalteinrichtung GS eine Auswerteeinrichtung AWG vorgesehen, die mit der Eingabevorrichtung EV für die geistige Schalteinrichtung GS verbunden ist. Die Eingabevorrichtung EV kann dabei aus einer Tastatur, also einer elektromechanischen Eingabevorrichtung, oder aber aus einer akustischen Eingabevorrichtung, einem Mikrofon, bestehen. Es muß in jedem Fall ein entsprechend vereinbarter Code eingegeben werden. Ferner ist die Meldezentrale MZ mit dem Riegelschalter RS verbunden, der der Meldezentrale mitteilt, wenn der Riegel ausgefahren, d.h. die Tür verschlossen ist. Ferner ist die Meldezentrale MZ mit der elektromechanischen Sperrvorrichung SPV verbunden, die von der Meldezentrale MZ angesteuert wird und die die Bewegung des Riegels freigibt oder verhindert. Die elektromechanische Sperrvorrichtung SPV gibt die Bewegung des Riegels frei, wenn die Anlage in allen Teilen in Ruhe ist, so daß sie scharfgeschaltet werden kann. Dies kann auch noch abhängig gemacht werden von der Betätigung der geistigen Schalteinrichtung. Ist die Tür verriegelt und die Einbruchmeldeanlage scharfgeschaltet, so wird das Aufschließen des Riegels ebenfalls mit der elektromechanischen Sperrvorrichtung verhindert. Erst wenn die Anlage unscharf geschaltet wird, gibt die elektromechanische Sperrvorrichtung die Bewegung für den Riegel frei, so daß die Tür aufgeschlossen werden kann.

In Fig.2 ist dies schematisch dargestellt. Im Türrahmen TR ist im Schließkasten SK die elektromechanische Sperrvorrichtung SPV angeordnet, die beispielsweise einen Elektromagneten EM aufweist, der einen Sperrbolzen SB betätigt. Die Sperrvorrichtung SPV ist mit der Meldezentrale MZ verbunden. Ebenso ist mit der Meldezentrale MZ der Riegelschalter RS verbunden, der im Türrahmen TR im Schließkasten SK so angeordnet ist, daß bei ausgefahrenem Riegel R der Riegelschalter RS betätigt wird. Die Meldezentrale MZ ist ferner mit einer Eingabevorrichtung EV verbunden, die hier als Tastatur dargestellt ist und zusammen mit der Auswerteeinrichtung AWG in der Meldezentrale MZ die geistige Schalteinrichtung GS bildet. Im Türblatt TB der Zugangstür ist ein Riegelschloß Rsch - teilweise zu sehen - dargestellt, der einen Riegel R aufweist, der in üblicher Weise mit einem Schlüssel betätigt wird. Der Riegel R weist eine Ausnehmung A auf, in die der Sperrbolzen SB der elektromechanischen Verriegelungsvorrichtung SPV eingreift, wenn der Riegel R ausgefahren ist. Der Riegel R kann nicht ausgefahren werden, wenn die Einbruchmeldeanlage nicht scharfgeschaltet werden darf. Dies wird ebenfalls mit der elektromechanischen Sperrvorrichtung SPV verhindert, weil der Sperrbolzen SB das Ausfahren des Riegels R blockiert. Ist die Bewegung des Riegels frei gegeben, d.h. der Sperrbolzen SB hindert die Bewegung des Riegels R nicht, so kann die Tür verriegelt werden und mit dem Betätigen des Riegelschalters RS die Anlage scharfgeschaltet werden. Dann hindert der in die Ausnehmung A des Riegels R eingreifende Schließsperrbolzen SB der Sperrvorrichtung SPV das Entriegeln des Riegelschlosses Rsch. Sollte gewaltsam der Riegel R geöffnet werden, beispielsweise indem der Sperrbolzen SB dabei abgebrochen wird, so wird dies erkannt und führt im allgemeinen zur Alarmauslösung, weil dann der Riegelschalter RS anspricht. Im Normalfall wird über die geistige Schalteinrichtung GS die Anlage unscharf geschaltet oder dafür vorbereitet, beispielsweise dadurch, daß die Sperrvorrichtung SPV die Bewegung für den Riegel R freigibt und mit dem Aufschließen des Riegelschlosses RSch über den Riegelschalter RS die eigentliche Unscharfschaltung erfolgt. Hierfür sind wie oben schon angedeutet eine Reihe von Möglichkeiten und Kombinationen gegeben und auch ohne weiteres durchführbar. Der Aufwand dafür ist auch in der Zentrale für die erfindungsgemäße Blockschloßsteuerung und Überwachung nicht sehr groß, da moderne Einbruchmeldeanlagen mit Mikroprozessoren ausgerüstet sind und entsprechend gesteuert werden, so daß für das erfindungsgemäße Blockschloß die mikroprozessorgesteuerte Meldezentrale entsprechend angepaßt werden kann.

## Patentansprüche

1. Scharf-/Unscharf-Schalteinrichtung für eine Einbruchmeldeanlage mit einer Meldezentrale (MZ), einem Blockschloß, welches ein Riegelschloß (RSch) mit Riegel (R), eine elektromechanische Sperrvorrichtung (SPV) und einen Riegelschalter (RS) aufweist, und mit einer geistigen Schalteinrichtung (GS), die mit der Meldezentrale (MZ) verbunden ist, wobei die geistige Schalteinrichtung (GS) eine Eingabevorrichtung (EV) und eine Auswerteeinrichtung (AWG) aufweist,
**dadurch gekennzeichnet,** daß das Riegelschloß (RSch) vom regulären Türschloß gebildet ist, welches im Türblatt (TB) einer Zugangstür angeordnet ist,
daß die zugehörige elektromechanische Sperrvorrichtung (SPV) sowie der Riegelschalter (RS) im Türrahmen (TR) hinter dem Schließblech oder innerhalb des Schließkastens (SK) angeordnet und mit der Meldezentrale (MZ) verbunden sind, wobei die elektromechanische Sperrvorrichtung (SPV) die Bewegung des Riegels (R) des Türschlosses in Abhängigkeit von der Schließbereitschaft bzw. der Unscharfschaltfreigabe der Einbruchmeldeanlage freigibt oder verhindert, sowie der Riegelschalter (RS) durch den ausgefahrenen Riegel (R) betätigt wird, und daß die geistige Schalteinrichtung (GS) mit dem Blockschloß kombiniert ist und beide in einer Wechselwirkung zueinander stehen.

2. Scharf-/Unscharf-Schalteinrichtung nach Anspruch 1, **dadurch gekennzeichnet,** daß die Eingabevorrichtung (EV) der geistigen Schalteinrichtung (GS) eine elektromechanische Tastatur oder ein Mikrofon aufweist, die bzw. das neben der Zugangstür angebracht und mit der Meldezentrale (MZ) verbunden ist, wobei die Auswerteeinrichtung (AWG) der geistigen Schalteinrichtung (GS) in der Meldezentrale (MZ) angeordnet ist.

3. Scharf-/Unscharf-Schalteinrichtung nach einem der vorhergehenden Ansprüche, **dadurch gekennzeichnet,** daß die Scharfschaltung mittels des Riegelschalters (RS) durch das Verriegeln der Zugangstür und eine Unscharfschaltung in Abhängigkeit von einem richtig eingegebenen Code in die geistige Schalteinrichtung (GS) erfolgt.

4. Scharf-/Unscharf-Schalteinrichtung nach Anspruch 3, **dadurch gekennzeichnet,** daß die Scharfschaltung in Abhängigkeit von einem richtig eingegebenen Code erfolgt.

## Claims

1. Trigger/untrigger switching device for an intrusion alarm system having an alarm control centre (MZ), a block lock which exhibits a bolt lock (RSch) having a bolt (R), an electromechanical locking apparatus (SPV) and a bolt switch (RS), and having an intelligent switching device (GS) which is connected to the alarm control centre (MZ), the intelligent switching device (GS) exhibiting an input apparatus (EV) and an evaluation device (AWG), characterised in that the bolt lock (RSch) is formed by the regular door lock which is arranged in the door leaf (TB) of an access door, in that the associated electromechanical locking apparatus (SPV) and the bolt switch (RS) are arranged in the door frame (TR), behind the locking plate or inside the locking box (SK) and are connected to the alarm control centre (MZ), the electromechanical locking apparatus (SPV) releasing or blocking the movement of the bolt (R) of the door lock depending on the readiness to lock or the untrigger switching release of the intrusion alarm system, and the bolt switch (RS) being operated by the extended bolt (R), and in that the intelligent switching device (GS) is combined with the block lock and the two interact with each other.

2. Trigger/untrigger switching device according to Claim 1, characterised in that the input apparatus (EV) of the intelligent switching device (GS) exhibits an electromechanical keyboard, or a microphone, which is fitted beside the access door and is connected to the alarm control centre (MZ), the evaluation device (AWG) of the intelligent switching device (GS) being arranged in the alarm control centre (MZ).

3. Trigger/untrigger switching device according to one of the preceding claims, characterised in that the trigger switching is carried out by means of the bolt switch (RS) through the locking of the access door, and an untrigger switching is carried out in the intelligent switching device (GS) depending on a correctly entered code.

4. Trigger/untrigger switching device according to Claim 3, characterised in that the trigger switching is carried out depending on a correctly entered code.

## Revendications

1. Dispositif de manoeuvre pour armer/désarmer une installation de signalisation d'une intrusion, comportant une centrale de signalisation (MZ), un bloc-serrure qui comprend une serrure à verrou (RSch) à pêne (R), un dispositif électromécanique (SPV) de verrouillage et un interrupteur de pêne (RS), ainsi qu'un dispositif de commutation à code (GS) qui est relié à la centrale de signalisation (MZ), ledit dispositif de commutation à code confidentiel (GS) comprenant un dispositif d'introduction (EV) et un dispositif d'évaluation (AWG), caractérisé par le fait que la serrure à pêne (RSch) est formée par la serrure de porte normale qui est disposée dans le ventail (TB) d'une porte d'accès, que le dispositif électromécanique de verrouillage (SPV) associé ainsi que l'interrupteur de pêne (RS) sont disposés dans le dormant de porte (TR), derrière la tôle ou dans le boîtier de serrure (SK) et sont reliés à la centrale de signalisation (MZ), le dispositif électromécanique de verrouillage (SPV) libérant ou empêchant le déplacement du pêne (R) de la serrure de la porte selon que l'installation de signalisation d'une intrusion est dans son état de disponibilité à l'armement ou d'autorisation de désarmement, dès que l'interrupteur de pêne (RS) est actionné par le pêne (R) en position dégagée, et que le dispositif de commutation à code confidentiel (GS) est combiné avec le bloc-serrure et que ceux-ci sont en interaction.

2. Dispositif de manoeuvre selon la revendication 1, caractérisé par le fait que le dispositif d'introduction (EV) du dispositif de commutation à code confidentiel (GS) comporte un clavier électromécanique ou un microphone prévu près de la porte d'accès et relié à la centrale de signalisation (MZ), le dispositif d'évaluation ou d'interprétation (AWG) du dispositif de commutation à code confidentiel (GS) étant disposé dans la centrale de signalisation (MZ).

3. Dispositif de manoeuvre selon l'une des revendications précédentes, caractérisé par le fait que la commutation pour l'armement à l'aide de l'interrupteur à verrou (RS) à lieu par verrouillage de la porte d'accès et la commutation pour le désarmement a lieu en fonction d'un code correctement introduit dans le dispositif de commutation à code.

4. Dispositif de manoeuvre selon la revendication 3, caractérisé par le fait que la commutation pour l'armement a lieu en fonction d'un code correctement introduit.
